# EUROPÄISCHE PATENTSCHRIFT

(11) **EP 3 735 368 B1**
(45) Veröffentlichungstag und Bekanntmachung des Hinweises auf die Patenterteilung: **09.02.2022**
(21) Anmeldenummer: 18833006.2
(22) Anmeldetag: 17.12.2018
(51) Int. Cl.: B61C 15/10

(54) **STREUMITTELVORRICHTUNG FÜR EIN SCHIENENFAHRZEUG MIT EINEM VERTEILERELEMENT**
GRITTING DEVICE FOR A RAIL VEHICLE HAVING A DISTRIBUTOR ELEMENT
DISPOSITIF DE PRODUIT À ÉPANDRE POURVU D'UN ÉLÉMENT DISTRIBUTEUR POUR UN VÉHICULE FERROVIAIRE

(30) Priorität: 15.02.2018 DE 102018202305
(43) Veröffentlichungstag der Anmeldung: 11.11.2020
(73) Patentinhaber: Siemens Mobility GmbH, 81739 München (DE)
(72) Erfinder: BÖGE, Ronny, 82140 Olching (DE); STELZLE, Wilfried, 85253 Kleinberghofen (DE); NITZSCHE, Christian, 85737 Ismaning (DE); PRÖLL, Günther, 86199 Augsburg (DE)
(86) Internationale Anmeldenummer: PCT/EP2018/085294
(87) Internationale Veröffentlichungsnummer: WO 2019/158258

(56) Entgegenhaltungen:
- DE-A1- 2 938 583
- US-A- 1 004 177
- US-A- 1 404 903
- US-A- 1 425 575
- US-A1- 2004 060 375

## Beschreibung

Die Erfindung betrifft eine Streumittelvorrichtung, insbesondere für ein Schienenfahrzeug, zum Bereitstellen eines Streumittels in einem Rad-Schiene-Spalt, aufweisend mindestens eine Streumittelleitung zum Transportieren des Streumittels von einem Streumittelbehälter zu einem Streumittelauslauf sowie ein Schienenfahrzeug.

Angetriebene Schienenfahrzeuge, wie beispielsweise Lokomotiven, Triebköpfe oder Triebfahrzeuge, haben üblicherweise vier Streumittelanlagen. Hierdurch können höchstens zwei Antriebsräder pro Fahrtrichtung mit einem Streumittel für eine Traktionsverbesserung versorgt werden. Als eine sogenannte Maximalkonfiguration sind acht Streumittelanlagen bekannt, wodurch vier Antriebsräder von Schienenfahrzeugen pro Fahrtrichtung mit dem Streumittel in ihrer Traktion unterstützt werden können.

Eine komplette Streumittelanlage besteht üblicherweise aus einem Streumittelbehälter, einer Förderanlage, einer Streumittelleitung und einem Streumittelauslauf. Für jedes Antriebsrad, welches mit einem Streumittel versorgt werden soll, ist pro Fahrtrichtung eine derartige Streumittelanlage notwendig. Mit einer zunehmenden Anzahl derartiger Streumittelanlagen werden der Bauraumbedarf im Schienenfahrzeug und die Masse des Schienenfahrzeugs erhöht.

Des Weiteren sind Nachrüstlösungen im Bereich der Streumittelanlagen für fertiggestellte Schienenfahrzeuge in der Regel nicht möglich oder mit einem hohen Aufwand verbunden, da einerseits der Einbauraum begrenzt ist und die pneumatischen und elektrischen Schnittstellen fehlen können.

Die Streumittelanlage muss bei vielen heutigen Lösungen stets in der Nähe und oberhalb der vorauslaufenden Antriebsräder verbaut sein. Die Streumittelleitung sollte hierbei kontinuierlich von oben nach unten fallend verlaufen, sodass das Streumittel durch Schwerkraft angetrieben zur Erhöhung der Traktionsleistung eingesetzt werden kann. Hierdurch werden die Einbaumöglichkeiten von Streumittelanlagen eingeschränkt. Aus der Druckschrift US 1,404,903 B ist eine Sandungsanlage für ein Schienenfahrzeug bekannt, bei der mit Hilfe von Schwerkraft unter Verwendung von Druckluft Sand aus einem Behälter gefördert wird. Der Sand wird nachfolgend auf zwei Leitungen aufgeteilt.

Aus der Druckschrift DE 29 38 583 A1 ist eine Einrichtung zur Verbesserung der Beiwerte der Haft- und Gleitreibung von Fahrzeugen bekannt. Diese besteht aus einem Sandbehälter und einer Dosiereinrichtung mit Luftfilter, Sandglocke und Förderrohr. Die Teile der Dosiereinrichtung sind einander so zugeordnet und bemessen, dass sie ohne bewegte, verschleißende Teile, Ventile und Düsen mit stetig zunehmender Luftmenge stetig zunehmende Sandmengen dosiert und fördert.

Aufgabe der Erfindung ist es eine Streumittelvorrichtung mit einem reduzierten Bauraumbedarf und einer beliebigen Einbauposition vorzuschlagen. Des Weiteren ist Aufgabe der Erfindung ein Schienenfahrzeug mit einer derartigen Streumittelvorrichtung vorzuschlagen.

Gelöst wird die Aufgabe durch den Gegenstand des unabhängigen Anspruchs 1. Vorteilhafte Ausgestaltungen der Erfindung sind Gegenstand von jeweils abhängigen Unteransprüchen.

Nach einem Aspekt der Erfindung wird eine Streumittelvorrichtung, insbesondere für ein Schienenfahrzeug, zum Bereitstellen eines Streumittels in einem Rad-Schiene-Spalt bereitgestellt. Die Streumittelvorrichtung weist mindestens eine Streumittelleitung zum Transportieren des Streumittels von einem Streumittelbehälter zu einem Streumittelauslauf auf.

Erfindungsgemäß weist die Streumittelvorrichtung ein Verteilerelement zum Teilen einer ersten Streumittelleitung in mindestens zwei zweite Streumittelleitungen auf, wobei eine Öffnung des Verteilerelements zum Aufnehmen der ersten Streumittelleitung direkt oder indirekt mit dem Streumittelbehälter verbunden ist.

Durch das einseitig mit dem Streumittelbehälter verbundene Verteilerelement kann eine Streumittelleitung in mindestens zwei zweite Streumittelleitungen aufgeteilt werden. Nach dieser Gabelung können beispielsweise zwei getrennte Streumittelschläuche bzw. Streumittelleitungen auf zwei Räder oder zum Unterstützen beider Fahrtrichtungen eines Antriebsrads angeordnet werden.

Durch das Verteilerelement der Streumittelvorrichtung können Komponenten einer regulären Streumittelvorrichtung zumindest teilweise eingespart oder mit einer gleichbleibender Anzahl an Komponenten mehr Antriebsräder mit dem Streumittel unterstützt werden. Hierdurch können die Kosten für eine Montage und Wartung der Streumittelvorrichtung gesenkt und ein mit der Streumittelvorrichtung ausgestattetes Schienenfahrzeug eine geringere Masse aufweisen.

Das Streumittel kann beispielsweise durch Druckluft oder durch Schwerkraft aus dem Streumittelbehälter entnehmbar sein.

Nach einer Ausführungsform der Streumittelvorrichtung ist mindestens ein Streumittelbeschleuniger in dem Verteilerelement oder an dem Verteilerelement angeordnet. Hierdurch kann ein Treibmittelbetriebener Streumittelbeschleuniger in das Verteilerelement integriert oder benachbart zum Verteilerelement an einer der Streumittelleitungen angeordnet werden. Insbesondere kann der Streumittelbeschleuniger seriell mit dem Verteilerelement verbaut sein. Das Treibmittel kann beispielsweise Druckluft, ein Gas, Wasserdampf und dergleichen sein. Insbesondere kann der Streumittelbeschleuniger in Form einer in das Verteilerelement mündenden Treibmittelleitung ausgestaltet sein, welche das Streumittel innerhalb des Verteilerelements zusätzlich oder initial beschleunigen kann.

Durch den Einsatz mindestens eines Streumittelbeschleunigers können die Streumittelleitungen länger ausgestaltet sein. Des Weiteren ist ein definiertes Gefälle der Streumittelleitung nicht mehr notwendig, da das Streumittel durch das Treibmittel durch die Streumittelleitung steigungsunabhängig gespült bzw. beschleunigt werden kann. Beispielsweise kann das Streumittel mithilfe des Streumittelbeschleunigers über eine Länge der Streumittelleitung von mehreren Metern transportiert werden. Der Streumitteltransport kann auch bei horizontal verlegten Streumittelleitungen gewährleistet werden.

Dadurch, dass es möglich ist, die Streumittelleitungen horizontal und nicht in einem Gefälle zu verlegen,
kann die Streumittelvorrichtung über einer Schienenoberkante näher am Gleis im Schienenfahrzeug angeordnet werden. Hierdurch kann zusätzlicher und bisher nicht genutzter Bauraum verwendet werden. Alternativ oder zusätzlich können die Streumittelbehälter höher ausgeformt und mit einem größeren Streumittelvolumen ausgestattet sein.

Gemäß einem weiteren Ausführungsbeispiel der Streumittelvorrichtung bringen die mindestens zwei zweiten Streumittelleitungen über zwei Streumittelausläufe Streumittel vor und hinter einem Rad auf einen Schienenkörper auf. Hierdurch kann ein Antriebsrad durch eine Streumittelvorrichtung gleichzeitig oder wahlweise in beiden Fahrtrichtungen mit Streumittel versorgt werden.

Nach einem weiteren Ausführungsbeispiel der Streumittelvorrichtung leiten die mindestens zwei zweiten Streumittelleitungen ein Streumittel über zwei Streumittelausläufe zu zwei verschiedenen Rädern. Alternativ oder zusätzlich können die aufgeteilten zweiten Streumittelleitungen derart verlegt werden, dass zwei unterschiedliche Antriebsräder einseitig durch das Streumittel in ihrer Traktion unterstütz werden.

Gemäß einem weiteren Ausführungsbeispiel der Streumittelvorrichtung ist der mindestens eine Streumittelbeschleuniger in der ersten Streumittelleitung und/oder in der mindestens einen zweiten Streumittelleitung angeordnet. Hierdurch kann der mindestens eine Streumittelbeschleuniger alternativ oder zusätzlich zu einer Anordnung im oder am Verteilerelement an jeder beliebigen Position der Streumittelleitungen montiert sein. Die Einbauposition des Streumittelbeschleunigers kann vorzugsweise abhängig von einem Streumitteldruck im Streumittelleitungssystem gewählt sein.

Der Streumittelbeschleuniger kann hierbei neben der Funktion als Luftbeschleuniger zum Beschleunigen des Luft-Streumittel-Gemischs zusätzlich zum Nachblasen oder Freiblasen der Streumittelschläuche eingesetzt werden. Dies kann automatisiert oder manuell erfolgen. Hierdurch können Verstopfungen in den Streumittelleitungen vermieden werden.

Die zusätzliche nachträgliche Beaufschlagung der Streumittelleitungen mit Druckluft durch den anschließbaren Treibmittelanschluss kann bei Bedarfsfall oder nach einem bestimmten Zeitintervall aktiviert werden, um die Schläuche von Schmutz und Nässe zu befreien bzw. zu schützen, um somit eine einwandfreie Funktionalität der Streumittelvorrichtung gewährleisten zu können.

Um einen optimalen Streumittelmengenanteil pro Antriebsrad zu erreichen, kann eine ursprüngliche Düsengröße der Streumittelausläufe angepasst werden, um beispielsweise ein höheres Volumen an Streumittel in einem definierten Zeitintervall zu fördern.

Des Weiteren kann der Streumittelbeschleuniger dazu eingesetzt werden Auswirkungen von unterschiedlichen langen Streumittelleitungen auf die Fördermenge des Streumittels zu kompensieren bzw. eine gleiche Streumittelmenge bei unterschiedlichen Antriebsrädern zu gewährleisten.

Insbesondere können durch das Verteilerelement und den integrierten oder seriell angeordneten Streumittelbeschleuniger verschiedene Streumittelsorten in der Streumittelvorrichtung eingesetzt werden. Insbesondere können Streumittel mit unterschiedlichen Körnungen, wie beispielsweise alternative Korunde, als Streumittel verwendet werden.

Streumittelvorrichtungen, die nur für ein definiertes Streumittel bestimmt sind, können mit dem Streumittelbeschleuniger auch alternative Streumittel befördern. Durch das Einbringen des Streumittelbeschleunigers können darüber hinaus vorhandene mechanische, pneumatische und elektrische Schnittstellen des Schienenfahrzeugs genutzt werden.

Nach einem weiteren Ausführungsbeispiel der Streumittelvorrichtung ist mindestens eine Treibmittelleitung und/oder das Verteilerelement in den Streumittelbehälter integrierbar. Hierdurch kann ein Druckluftantrieb für das Streumittel in den Streumittelbehälter integriert werden. Dies kann auch nachträglich in Form einer Nachrüstlösung ausgeführt werden.

Insbesondere kann die Treibmittelleitung in einer Ventilschaltung des Streumittelbehälters münden bzw. in diese integriert oder als Aufsatz an jede beliebige Streumittelanlage adaptierbar sein.

Gemäß einem weiteren Ausführungsbeispiel der Streumittelvorrichtung ist das Verteilerelement in einer Y-Form ausgestaltet. Hierdurch kann das Verteilerelement technisch besonders einfach ausgestaltet sein.

Nach einem weiteren Ausführungsbeispiel der Streumittelvorrichtung ist das Verteilerelement ein 3D-Druckteil, ein Gussbauteil, ein Bauteil aus verbundenen Rohren oder ein gebohrter Verteilerblock. Das Verteilerelement kann somit durch eine Vielzahl an unterschiedlichen Verfahren gebaut werden. Insbesondere kann eine anwendungsspezifische Form und Größe des Verteilerelements realisiert werden.

Gemäß einem weiteren Ausführungsbeispiel der Streumittelvorrichtung ist der mindestens eine Streumittelbeschleuniger mit der Treibmittelleitung verbunden ist und über das Treibmittel betreibbar. In einer einfachen Ausführungsform kann der Streumittelbeschleuniger als eine in Beschleunigungsrichtung des Streumittels gewinkelte Mündung der Treibmittelleitung ausgeformt sein. Hierdurch kann durch das Treibmittel dem Streumittel Bewegungsenergie zugeführt werden. Aufgrund des einseitigen Überdrucks bzw. der erhöhten Strömungsgeschwindigkeit kann ein Unterdruck in der Streumittelleitung vor der Mündung erzeugt und zusätzliches Streumittel angesaugt werden.

Nach einem weiteren Ausführungsbeispiel der Streumittelvorrichtung ist die Treibmittelzufuhr des Streumittelbeschleunigers regulierbar. Bevorzugterweise kann über den regulierbaren Druck des Streumittelbeschleunigers die transportierbare Streumittelmenge eingestellt werden. Dies kann über die Regulierung des Drucks an der Mündung der Treibmittelzufuhr im Streumittelbeschleuniger erfolgen. In einer Ausführungsform kann der Streumittelbeschleuniger auch ohne ein Verteilerelement in der Streumittelvorrichtung einsetzbar sein.

Gemäß einem weiteren Ausführungsbeispiel der Streumittelvorrichtung ist über die Regulierung des Treibmittels eine Mengenzufuhr des Streumittels auf den Schienenköper regulierbar. Durch eine Druckeinstellung an dem mindestens einen Streumittelbeschleuniger kann jedes einzelne Streumittelauslaufrohr abhängig von seiner Länge und Führung, von der Streumittelsorte und den dort herrschenden Druckverhältnissen präzise eingestellt werden. Alternativ oder zusätzlich können eine oder mehrere Drosselvorrichtungen zum Einstellen des Streumittelstroms am Ende des Y-Verteilers bzw. Verteilerelementes angeordnet sein.

Nach einem weiteren Aspekt der Erfindung wird ein Schienenfahrzeug mit mindestens einer erfindungsgemäßen Streumittelvorrichtung bereitgestellt.

Durch die erfindungsgemäße Streumittelvorrichtung mit dem Verteilerelement kann das Schienenfahrzeug eine Streumittelversorgung an einer höheren Anzahl an Antriebsrädern bereitstellen ohne einen höheren Bauraumbedarf für die Streumittelvorrichtungen aufzuweisen.

Der Y-Verteiler bzw. das Verteilerelement, der integrierte oder separate Streumittelbeschleuniger und/oder das Verteilerelement mit dem integrierten Streumittelbeschleuniger können an jedem neugebauten Schienenfahrzeug, Lokomotive, Nahverkehrszug, Hochgeschwindigkeitszug, Straßenbahn und dergleichen montiert oder bauraumspezifisch als eine separate Nachrüstlösung ergänzt werden. Das Verteilerelement und/oder der Streumittelbeschleuniger können bevorzugterweise in beliebige Streumittelanlagen auch nachträglich integrierbar sein.

Mit dem Verteilerelement, dem Streumittelbeschleuniger und/oder dem kombinierten Verteilerelement mit einem Streumittelbeschleuniger kann bei gleicher Anzahl der vorhandenen Streumittelvorrichtungen im Schienenfahrzeug die Streumenge auch an nachlaufenden Antriebsachsen verteilt werden, da mit einer Streumittelvorrichtung entweder ein Rad beidseitig je Fahrtrichtung oder zwei Räder in gleicher Fahrtrichtung gleichzeitig bestreut werden.

Durch die Möglichkeit, das über Streumittelleitungen von mehreren Metern Länge gestreut werden kann, muss der benötigte Streumittelvorratsbehälter nicht in der Nähe des Rades befestigt sein, sondern kann als zentraler Streumittelbehälter an einem beliebigen Ort im Schienenfahrzeug verbaut sein. Dadurch ist es möglich zentrale Streumittelbehälter zu schaffen und die benötigte Auffüllzeit zu minimieren. Des Weiteren kann die Anzahl der benötigten Bauteile gesenkt werden und somit Gewicht, Kosten und Platz eingespart werden.

Des Weiteren kann der Wartungsaufwand durch die verringerte Anzahl an Streumittelanlagen beim Einsatz des Verteilerelementes reduziert werden. Hierdurch können auch Ausfallzeiten des Schienenfahrzeugs verringert werden.

Die oben beschriebenen Eigenschaften, Merkmale und Vorteile dieser Erfindung sowie die Art und Weise, wie diese erreicht werden, werden klarer und deutlicher verständlich durch die Erläuterung der folgenden stark vereinfachten schematischen Darstellungen bevorzugter Ausführungsbeispiele. Hierbei zeigen
- FIG 1: schematische Darstellungen von erfindungsgemäßen Streumittelvorrichtungen,
- FIG 2: eine schematische Darstellung eines Streumittelbeschleunigers gemäß einer Ausführungsform der Erfindung,
- FIG 3: schematische Darstellungen von erfindungsgemäßen Verteilerelementen,
- FIG 4: eine schematische Darstellung eines Verteilerelements gemäß einer Ausführungsform der Erfindung in einem montierten Zustand,
- FIG 5: einen schematischen Schnitt B-B aus FIG 4
- FIG 6: eine schematische Darstellung eines Verteilerelements gemäß einer weiteren Ausführungsform der Erfindung,
- FIG 7: eine schematische Darstellung eines Schienenfahrzeugs gemäß einem erfindungsgemäßen Ausführungsbeispiel,
- FIG 8 - FIG 16: schematische Darstellungen weiterer Schienenfahrzeuge mit erfindungsgemäßen Streumittelvorrichtungen, die als Doppleranlagen bezeichnet werden, sowie
- FIG 17 bis FIG 26: schematische Darstellungen weiterer Schienenfahrzeuge mit erfindungsgemäßen Streumittelvorrichtungen, die als Singleanlagen bezeichnet werden.

In den Figuren weisen dieselben konstruktiven Elemente jeweils dieselben Bezugsziffern auf.

Die in den Figuren FIG 1A, 1C, 1D, 1E, 3A, 3B, 3C, 4, 5 und FIG 6 gezeigten Ausführungen dienen dem Verständnis der Erfindung, werden jedoch nicht mehr beansprucht.

Die FIG 1 zeigt schematische Darstellungen von erfindungsgemäßen Streumittelvorrichtungen 1. Es sind hier vereinfachte Streumittelvorrichtungen 1 mit jeweils einem im Bereich der Antriebsräder 2 angeordneten Streumittelbehälter 4 dargestellt. Eine initiale bzw. eine erste Streumittelleitung 6 ist direkt oder indirekt mit dem Verteilerelement 8 gekoppelt und wird durch das als ein Y-Verteiler 8 ausgeformte Verteilerelement 8 in zwei zweite Streumittelleitungen 10 aufgeteilt. Die zweiten Streumittelleitungen 10 münden jeweils in einem Streumittelauslauf 12. Jeder Streumittelauslauf 12 stellt Streumittel für jeweils ein Antriebsrad 2 bereit.

In der FIG 1A weist die Streumittelvorrichtung 1 ein direkt mit der ersten Streumittelleitung 6 gekoppeltes Verteilerelement 8 auf, welches den Streumittelstrom in zwei unterschiedliche zweite Streumittelleitungen 10 teilt.

Die FIG 1B veranschaulicht ein Ausführungsbeispiel der Streumittelvorrichtung 1, bei der dem Verteilerelement 8 jeweils zwei nachgeschaltete Streumittelbeschleuniger 14 in die zweiten Streumittelleitungen 10 integriert sind und somit einen Streumittelfluss optimieren.

In der FIG 1C ist ein Ausführungsbeispiel der erfindungsgemäßen Streumittelvorrichtung 1 mit einem in die erste Streumittelleitung 6 integrierten Streumittelbeschleuniger 14 gezeigt.

Die FIG 1D veranschaulicht ein Ausführungsbeispiel der erfindungsgemäßen Streumittelvorrichtung 1 mit einem in ein Steuerventil 16 des Streumittelbehälters 4 integrierten Verteilerelement 8. Hierbei ist das Steuerventil 16 bzw. die nicht bezifferte Öffnung des Streumittelbehälters 4 als erste Streumittelleitung 6 ausgestaltet.

Ein weiteres Ausführungsbeispiel der erfindungsgemäßen Streumittelvorrichtung 1 ist in FIG 1E dargestellt. Im Unterschied zu den bereits gezeigten Ausführungsformen, weist das Verteilerelement 8 einen integrierten Streumittelbeschleuniger 14 auf.

In FIG 2 ist eine schematische Darstellung eines Streumittelbeschleunigers 14 gemäß einer Ausführungsform der Erfindung gezeigt. Der Streumittelbeschleuniger 14 weist einen Grundkörper 18 auf, welcher rohrförmig ausgeformt ist. An jeder Seite des Grundkörpers 18 kann jeweils eine Streumittelleitung 6, 10 angeschlossen werden. In den Grundkörper 18 mündet eine Treibmittelleitung 20. Das Treibmittel kann vorzugsweise Druckluft eingesetzt werden. Die Pfeile veranschaulichen die Strömungsrichtungen der Druckluft und des Streumittels.

Die FIG 3 zeigt schematische Darstellungen von erfindungsgemäßen Verteilerelementen 8. In der FIG 3A ist eine technisch einfache Ausführungsform des Verteilerelements 8 dargestellt. Dabei verdeutlichen die Pfeile die Strömungsrichtung des Streumittels.

Im Unterschied zum in der FIG 3A gezeigten Ausführungsbeispiel, weist das Verteilerelement 8 in FIG 3B einen integrierten Streumittelbeschleuniger 14 in Form einer Mündung einer Treibmittelleitung 20 auf. Des Weiteren sind die Anschlussmöglichkeiten für die erste Streumittelleitung 6 und die zwei zweiten Streumittelleitungen 10 gezeigt.

Das in der FIG 3C gezeigte Ausführungsbeispiel des Verteilerelementes 8 weist im Anschlussbereich der zwei zweiten Streumittelleitungen 10 jeweils eine Drosselvorrichtung 22 zum Einstellen des Streumittelstroms am Ende des Y-Verteilers 8 auf.

In der FIG 4 ist eine schematische Darstellung eines Verteilerelements 8 gemäß einer weiteren Ausführungsform der Erfindung in einem montierten Zustand gezeigt. Das Verteilerelement 8 ist einseitig am Auslass bzw. an einem Ventil 16 des Streumittelbehälters 4 mechanisch befestigt und verläuft bogenförmig von dem Streumittelbehälter weg. Ein integrierter Streumittelbeschleuniger 14 in Form einer mündenden Treibmittelleitung 20 dient zur Beschleunigung des Streumittels. Die Treibmittelleitung 20 mündet hierbei unter einem Winkel in dem Y-Verteiler 8, welcher parallel zu einer Austrittsrichtung des Streumittels aus dem Verteilerelement 8 verläuft.

Die FIG 5 zeigt einen schematischer Schnitt B-B der Anordnung aus FIG 4. Hierbei wird insbesondere die Position der Mündung der Treibmittelleitung 20 veranschaulicht. Die Treibmittelleitung 20 mündet im Mittelpunkt des Verteilerelementes 8, an welchem alle drei Zuleitungen 6 bzw. Ableitungen 10 sich treffen. Aufgrund der zentrierten Ausrichtung kann die eingebrachte Druckluft sich gleichmäßig auf die beiden zweiten Streumittelleitungen 10 verteilen.

In der FIG 6 ist eine schematische Darstellung eines Verteilerelements 8 gemäß einer weiteren Ausführungsform der Erfindung veranschaulicht. Hierbei weist der integrierte Streumittelbeschleuniger 14, 20 einen geänderten Verlauf der Treibmittelleitung gegenüber dem in FIG 5 gezeigten Ausführungsbeispiel auf. Des Weiteren sind die Anschlussbereiche für die zwei zweiten Streumittelleitungen 10 hierbei nicht symmetrisch geformt.

In der FIG 7 ist eine schematische Darstellung eines Schienenfahrzeugs 24 gemäß einem erfindungsgemäßen Ausführungsbeispiel gezeigt. Das Schienenfahrzeug 24 ist als ein Triebwagen ausgestaltet und weist vier antreibbare Radpaare bzw. Räder 2 auf. Weiter beinhaltet es zwei Streumittelbehälter 4.

Es sind zwei erfindungsgemäße Streumittelvorrichtungen 1 in dem Schienenfahrzeug 24 verbaut. Die Streumittelvorrichtungen 1 weisen am Antriebsrad 2 jeweils zwei Streumittelausläufe 12 auf, welche alle Räder 2 in beiden Fahrtrichtungen mit dem Streumittel versorgen.

FIG 8 bis FIG 16 zeigen schematische Darstellungen weiterer Schienenfahrzeuge 24 mit erfindungsgemäßen Streumittelvorrichtungen 1 in zwei Ansichten (Seitenansicht und Draufsicht). Die hier gezeigten Anlagen werden auch als Doppleranlagen bezeichnet.

Vorab wird eine kurze Einführung zu den nachfolgenden Figuren gegeben.

Bei herkömmlichen Schienenfahrzeugen haben Sandungsanlagen bzw. Streumittelanlagen oder Dosiereinrichtungen lediglich einen Streumittelauslauf oder eine Förderleitung und sind nur für ein Rad bestimmt. Sollen also acht Räder bestreut werden, so müssen am Schienenfahrzeug auch acht Streumittelanlagen vorgesehen sein, so dass sich jeweils eine Streumittelanlage in der Nähe eines jeden Rads befindet.

Es sind auch Streumittelanlagen bekannt, die zwei Förderleitungen pro Anlage aufweisen und somit geeignet sind, zwei Räder zu bestreuen. Bei diesen Dosiereinrichtungen (Dosiereinrichtung in Form einer Kolbensteuerung oder Zellradsteuerung mit Mehrfachinjektor) gibt es zwei unterschiedliche Varianten:
Variante 1: Mit der Dosiereinrichtung werden zwei Räder in gleicher Fahrtrichtung gesandet. Dies wird als gleichläufige Streumittelanlage mit Mehrfachinjektor bezeichnet.
Variante 2: Mit der Dosiereinrichtung werden zwei Räder in unterschiedlichen Fahrtrichtungen gesandet. Dies wird als gegenläufige Streumittelanlage mit Mehrfachinjektor bezeichnet.

Die nachfolgenden Figuren zeigen Kombinationen mit der erfindungsgemäßen Streumittelvorrichtung 1. Diese ist bevorzugt als "retrofit" ausgestaltet und kann somit als Aufsetzlösung bzw. als Erweiterung an existierenden Anlagen verwendet werden.

FIG 8 zeigt ein Schienenfahrzeug 24, das vier Achsen mit je zwei Rädern 2 aufweist.

Jeweils zwei Räder 2 werden pro Fahrtrichtung FR1, FR2 bestreut, bevorzugt an der führenden Achse. Für diese Ausgestaltung ist im Schienenfahrzeug 1 ein zentraler Streumittelbehälter 4 vorgesehen, durch den eine gegenläufige Streumittelanlage GEGSA mit Mehrfachinjektor versorgt wird. Zwei als Booster bezeichnete Streumittelvorrichtungen 1 sind in dieser Ausgestaltung vorgesehen, um die genannten Räder 2 mit Streumittel zu versorgen.

FIG 9 zeigt ein weiteres Schienenfahrzeug 24, das vier Achsen mit je zwei Rädern 2 aufweist.

Jeweils vier Räder 2 werden pro Fahrtrichtung FR1, FR2 bestreut. Für diese Ausgestaltung ist im Schienenfahrzeug 24 ein zentraler Streumittelbehälter 4 vorgesehen, durch den zwei gegenläufige Streumittelanlagen GEGSA mit Mehrfachinjektor versorgt werden. Vier als Booster bezeichnete Streumittelvorrichtungen 1 sind in dieser Ausgestaltung vorgesehen, um die genannten Räder 2 mit Streumittel zu versorgen.

FIG 10 zeigt ein weiteres Schienenfahrzeug 24, das vier Achsen mit je zwei Rädern 2 aufweist.

Jeweils vier Räder 2 werden pro Fahrtrichtung FR1, FR2 bestreut. Für diese Ausgestaltung ist im Schienenfahrzeug 24 ein zentraler Streumittelbehälter 4 vorgesehen, durch den zwei gegenläufige Streumittelanlagen GEGSA mit Mehrfachinjektor versorgt werden. Vier als Booster bezeichnete Streumittelvorrichtungen 1 sind in dieser Ausgestaltung vorgesehen, um die genannten Räder 2 mit Streumittel zu versorgen.

FIG 11 zeigt ein weiteres Schienenfahrzeug 24, das vier Achsen mit je zwei Rädern 2 aufweist.

Jeweils vier Räder 2 werden pro Fahrtrichtung FR1, FR2 bestreut. Für diese Ausgestaltung ist im Schienenfahrzeug 24 ein zentraler Streumittelbehälter 4 vorgesehen, durch den zwei gleichläufige Streumittelanlagen GLESA mit Mehrfachinjektor versorgt werden. Vier als Booster bezeichnete Streumittelvorrichtungen 1 sind in dieser Ausgestaltung vorgesehen, um die genannten Räder 2 mit Streumittel zu versorgen.

FIG 12 zeigt ein weiteres Schienenfahrzeug 24, das vier Achsen mit je zwei Rädern 2 aufweist.

Jeweils vier Räder 2 werden pro Fahrtrichtung FR1, FR2 bestreut. Für diese Ausgestaltung sind im Schienenfahrzeug 24 zwei dezentrale Streumittelbehälter 4 vorgesehen, durch die zwei gegenläufige Streumittelanlagen GEGSA mit Mehrfachinjektor versorgt werden. Vier als Booster bezeichnete Streumittelvorrichtungen 1 sind in dieser Ausgestaltung vorgesehen, um die genannten Räder 2 mit Streumittel zu versorgen.

FIG 13 zeigt ein weiteres Schienenfahrzeug 24, das vier Achsen mit je zwei Rädern 2 aufweist.

Jeweils vier Räder 2 werden pro Fahrtrichtung FR1, FR2 bestreut. Für diese Ausgestaltung sind im Schienenfahrzeug 24 zwei dezentrale Streumittelbehälter 4 vorgesehen, durch die zwei gleichläufige Streumittelanlagen GLESA mit Mehrfachinjektor versorgt werden. Vier als Booster bezeichnete Streumittelvorrichtungen 1 sind in dieser Ausgestaltung vorgesehen, um die genannten Räder 2 mit Streumittel zu versorgen.

FIG 14 zeigt ein weiteres Schienenfahrzeug 24, das vier Achsen mit je zwei Rädern 2 aufweist.

Jeweils acht Räder 2 werden pro Fahrtrichtung FR1, FR2 bestreut. Für diese Ausgestaltung sind im Schienenfahrzeug 24 zwei dezentrale Streumittelbehälter 4 vorgesehen, durch die vier gleichläufige Streumittelanlagen GLESA mit Mehrfachinjektor versorgt werden. Acht als Booster bezeichnete Streumittelvorrichtungen 1 sind in dieser Ausgestaltung vorgesehen, um die genannten Räder 2 mit Streumittel zu versorgen.

FIG 15 zeigt ein weiteres Schienenfahrzeug 24, das vier Achsen mit je zwei Rädern 2 aufweist.

Jeweils acht Räder 2 werden pro Fahrtrichtung FR1, FR2 bestreut. Für diese Ausgestaltung ist im Schienenfahrzeug 24 ein zentraler Streumittelbehälter 4 vorgesehen, durch den vier gleichläufige Streumittelanlagen GLESA mit Mehrfachinjektor versorgt werden. Acht als Booster bezeichnete Streumittelvorrichtungen 1 sind in dieser Ausgestaltung vorgesehen, um die genannten Räder 2 mit Streumittel zu versorgen.

FIG 16 zeigt ein weiteres Schienenfahrzeug 24, das vier Achsen mit je zwei Rädern 2 aufweist.

Jeweils acht Räder 2 werden pro Fahrtrichtung FR1, FR2 bestreut. Für diese Ausgestaltung ist im Schienenfahrzeug 24 ein zentraler Streumittelbehälter 4 vorgesehen, durch den vier gegenläufige Streumittelanlagen GEGSA mit Mehrfachinjektor versorgt werden. Acht als Booster bezeichnete Streumittelvorrichtungen 1 sind in dieser Ausgestaltung vorgesehen, um die genannten Räder 2 mit Streumittel zu versorgen.

Zusammengefasst werden mit Bezug auf die Figuren FIG 8 bis FIG 16 durch die Kombination von Streumittelanlagen GEGSA, GLESA, die Mehrfachinjektoren aufweisen, mit jeweiligen erfindungsgemäßen Streumittelvorrichtungen 1 bislang benötigte Anlagen in ihrer Anzahl um die Hälfte reduziert.

Bei so genannten Single-Anlagen, die einen Streumittelauslass aufweisen, werden bislang benötigte Anlagen sogar um 75% reduziert. Mit anderen Worten: wurden vorher acht Streumittelanlagen mit je einem Streumittelauslass gebraucht, so genügen jetzt zwei Streumittelanlagen mit Mehrfachinjektoren, die mit erfindungsgemäßen Streumittelvorrichtungen kombiniert werden.

Durch die genannten Kombinationen werden Kosten in Höhe von ca. 30% pro Fahrzeug eingespart - nicht nur die Anlagenzahl wird reduziert, sondern auch die Anzahl mechanischer Anbindungspunkte am Wagenkasten.

Ein weiterer Vorteil ist, dass eine Gewichtsersparnis 200 kg und mehr pro Schienenfahrzeug erreichbar ist.

Zusätzlich werden Wartungskosten durch einen zentralisierten Füllstutzen am Streumittelbehälter reduziert - z.B. müssen anstelle von acht Streumittelkästen von acht Einzelanlagen nur noch zwei gefüllt werden.

Aufgrund weniger Streumittelanlagen werden pro Schienenfahrzeug auch weniger Ausfälle durch notwendige Wartungsarbeiten bzw. durch Reparaturarbeiten erreicht.

Über die reduzierte Zahl an Einzelanlagen wird im unteren Bereich des Schienenfahrzeugs, der als Unterflurbereich bezeichnet wird, zusätzlicher Raum gewonnen, der vorteilhaft für andere Komponenten des Schienenfahrzeugs zur Verfügung steht.

FIG 17 bis FIG 26 zeigen weitere schematische Darstellungen von Schienenfahrzeugen mit erfindungsgemäßen Streumittelvorrichtungen in zwei Ansichten (Seitenansicht und Draufsicht). Die hier gezeigten Anlagen werden auch als Singleanlagen bezeichnet.

FIG 17 zeigt ein weiteres Schienenfahrzeug 24, das vier Achsen mit je zwei Rädern 2 aufweist.

Jeweils zwei Räder 2 werden pro Fahrtrichtung FR1, FR2 bestreut. Für diese Ausgestaltung sind im Schienenfahrzeug 24 zwei dezentrale Streumittelbehälter 4 vorgesehen.

Zwei als Booster bezeichnete Streumittelvorrichtungen 1 sind in dieser Ausgestaltung vorgesehen, um die genannten Räder 2 mit Streumittel zu versorgen.

FIG 18 zeigt ein weiteres Schienenfahrzeug 24, das vier Achsen mit je zwei Rädern 2 aufweist.

Jeweils vier Räder 2 werden pro Fahrtrichtung FR1, FR2 bestreut. Für diese Ausgestaltung sind im Schienenfahrzeug 24 vier dezentrale Streumittelbehälter 4 vorgesehen.

Vier als Booster bezeichnete Streumittelvorrichtungen 1 sind in dieser Ausgestaltung vorgesehen, um die genannten Räder 2 mit Streumittel zu versorgen.

FIG 19 zeigt ein weiteres Schienenfahrzeug 24, das vier Achsen mit je zwei Rädern 2 aufweist.

Jeweils vier Räder 2 werden pro Fahrtrichtung FR1, FR2 bestreut. Für diese Ausgestaltung sind im Schienenfahrzeug 24 vier dezentrale Streumittelbehälter 4 vorgesehen.

Vier als Booster bezeichnete Streumittelvorrichtungen 1 sind in dieser Ausgestaltung vorgesehen, um die genannten Räder 2 mit Streumittel zu versorgen.

FIG 20 zeigt ein weiteres Schienenfahrzeug 24, das vier Achsen mit je zwei Rädern 2 aufweist.

Jeweils vier Räder 2 werden pro Fahrtrichtung FR1, FR2 bestreut. Für diese Ausgestaltung sind im Schienenfahrzeug 24 acht dezentrale Streumittelbehälter 4 vorgesehen.

Acht als Booster bezeichnete Streumittelvorrichtungen 1 sind in dieser Ausgestaltung vorgesehen, um die genannten Räder 2 mit Streumittel zu versorgen.

FIG 21 zeigt ein weiteres Schienenfahrzeug 24, das vier Achsen mit je zwei Rädern 2 aufweist.

Jeweils vier Räder 2 werden pro Fahrtrichtung FR1, FR2 bestreut. Für diese Ausgestaltung sind im Schienenfahrzeug 24 vier jeweils zweifach unterteilte, dezentrale Streumittelbehälter 4 vorgesehen.

Acht als Booster bezeichnete Streumittelvorrichtungen 1 sind in dieser Ausgestaltung vorgesehen, um die genannten Räder 2 mit Streumittel zu versorgen.

FIG 22 zeigt ein weiteres Schienenfahrzeug 24, das vier Achsen mit je zwei Rädern 2 aufweist.

Jeweils vier Räder 2 werden pro Fahrtrichtung FR1, FR2 bestreut. Für diese Ausgestaltung sind im Schienenfahrzeug 24 vier zentrale, zweifach unterteilte Streumittelbehälter 4 vorgesehen.

Acht als Booster bezeichnete Streumittelvorrichtungen 1 sind in dieser Ausgestaltung vorgesehen, um die genannten Räder 2 mit Streumittel zu versorgen.

FIG 23 zeigt ein weiteres Schienenfahrzeug 24, das vier Achsen mit je zwei Rädern 2 aufweist.

Jeweils vier Räder 2 werden pro Fahrtrichtung FR1, FR2 bestreut. Für diese Ausgestaltung ist im Schienenfahrzeug 24 ein zentraler, achtfach unterteilter Streumittelbehälter 4 vorgesehen.

Acht als Booster bezeichnete Streumittelvorrichtungen 1 sind in dieser Ausgestaltung vorgesehen, um die genannten Räder 2 mit Streumittel zu versorgen.

FIG 24 zeigt ein weiteres Schienenfahrzeug 24, das vier Achsen mit je zwei Rädern 2 aufweist.

Jeweils vier Räder 2 werden pro Fahrtrichtung FR1, FR2 bestreut. Für diese Ausgestaltung sind im Schienenfahrzeug 24 vier dezentrale Streumittelbehälter 4 vorgesehen.

Vier als Booster bezeichnete Streumittelvorrichtungen 1 sind in dieser Ausgestaltung vorgesehen, um die genannten Räder 2 mit Streumittel zu versorgen.

FIG 25 zeigt ein weiteres Schienenfahrzeug 24, das vier Achsen mit je zwei Rädern 2 aufweist.

Jeweils vier Räder 2 werden pro Fahrtrichtung FR1, FR2 bestreut. Für diese Ausgestaltung ist im Schienenfahrzeug 24 ein zentraler, vierfach unterteilter Streumittelbehälter 4 vorgesehen.

Vier als Booster bezeichnete Streumittelvorrichtungen 1 sind in dieser Ausgestaltung vorgesehen, um die genannten Räder 2 mit Streumittel zu versorgen.

FIG 26 zeigt ein weiteres Schienenfahrzeug 24, das vier Achsen mit je zwei Rädern 2 aufweist.

Jeweils vier Räder 2 werden pro Fahrtrichtung FR1, FR2 bestreut. Für diese Ausgestaltung sind im Schienenfahrzeug 24 zwei dezentrale, jeweils zweifach unterteilte Streumittelbehälter 4 vorgesehen.

Vier als Booster bezeichnete Streumittelvorrichtungen 1 sind in dieser Ausgestaltung vorgesehen, um die genannten Räder 2 mit Streumittel zu versorgen.

## Patentansprüche

1. Streumittelvorrichtung (1) für ein Schienenfahrzeug (24), zum Bereitstellen eines Streumittels in einem Rad-Schiene-Spalt, aufweisend einen Streumittelbehälter (4), eine erste Streumittelleitung (6), ein Verteilerelement (8), zwei zweite Streumittelleitungen (10) sowie zwei Streumittelausläufe (12),
- bei der der Streumittelbehälter (4) im Bereich von Antriebsrädern (2) des Schienenfahrzeugs angeordnet ist,
- bei der der Streumittelbehälter (4) über die erste Streumittelleitung (6) mit einer Öffnung des Verteilerelements (8) verbunden ist,
- bei der das Verteilerelement (8) als ein Y-Verteiler (8) ausgeformt ist,
- bei der die erste Streumittelleitung (6) mit dem Verteilerelement (8) derart gekoppelt ist, dass durch das Verteilerelement (8) die erste Streumittelleitung (6) in zwei unterschiedliche zweite Streumittelleitungen (10) aufgeteilt wird,
- bei der jede der zweiten Streumittelleitungen (10) jeweils in einem Streumittelauslauf (12) mündet, so dass Streumittel vom Streumittelbehälter (4) zu den Streumittelausläufen (12) transportiert wird und jeder Streumittelauslauf (12) Streumittel für jeweils ein Antriebsrad (2) oder zum Unterstützen beider Fahrtrichtungen eines Antriebsrads bereitstellt, **dadurch gekennzeichnet,**
- **dass** dem Verteilerelement (8) zwei Streumittelbeschleuniger (14) nachgeschaltet sind, die in die zweiten Streumittelleitungen (10) integriert sind, um den Streumittelfluss zu optimieren,
- wobei jede zweite Streumittelleitung (10) jeweils einen Streumittelbeschleuniger (14) aufweist.

2. Streumittelvorrichtung nach Anspruch 1, **dadurch gekennzeichnet, dass** die mindestens zwei zweiten Streumittelleitungen (10) über die zwei Streumittelausläufe (12) Streumittel vor und hinter einem Rad (2) auf einen Schienenkörper aufbringen.

3. Streumittelvorrichtung nach einem der Ansprüche 1 bis 2, **dadurch gekennzeichnet, dass** die mindestens zwei zweiten Streumittelleitungen (10) ein Streumittel über zwei Streumittelausläufe (12) zu zwei verschiedenen Rädern (2) leiten.

4. Streumittelvorrichtung nach einem der Ansprüche 1 bis 3, **dadurch gekennzeichnet, dass** das Verteilerelement (8) ein 3D-Druckteil, ein Gussteil, ein Bauteil aus verbundenen Rohren oder ein gebohrter Verteilerblock ist.

5. Streumittelvorrichtung nach einem der Ansprüche 1 bis 4, **dadurch gekennzeichnet, dass** jeder Streumittelbeschleuniger (14) mit einer Treibmittelleitung (20) verbunden und über ein das Treibmittel betreibbar ist.

6. Streumittelvorrichtung nach Anspruch 5, **dadurch gekennzeichnet, dass** die Treibmittelzufuhr (20) des Streumittelbeschleunigers (14) regulierbar ist.

7. Streumittelvorrichtung nach Anspruch 5 oder 6, **dadurch gekennzeichnet, dass** über die Regulierung des Treibmittels eine Mengenzufuhr des Streumittels auf den Schienenköper regulierbar ist.

8. Schienenfahrzeug (24) mit mindestens einer Streumittelvorrichtung (1) nach einem der vorhergehenden Ansprüche.

## Claims

1. Gritting apparatus (1) for a rail vehicle (24), for the provision of a grit in a wheel/rail gap, comprising a grit container (4), a first grit line (6), a distributor element (8), two second grit lines (10) and two grit outlets (12),
- in the case of which gritting apparatus (1) the grit container (4) is arranged in the region of drive wheels (2) of the rail vehicle,
- in the case of which gritting apparatus (1) the grit container (4) is connected via the first grit line (6) to an opening of the distributor element (8),
- in the case of which gritting apparatus (1) the distributor element (8) is formed as a Y-shaped distributor (8),
- in the case of which gritting apparatus (1) the first grit line (6) is coupled to the distributor element (8) in such a way that the first grit line (6) is divided by way of the distributor element (8) into two different second grit lines (10),
- in the case of which gritting apparatus (1) each of the second grit lines (10) opens in each case in a grit outlet (12), with the result that grit is transported from the grit container (4) to the grit outlets (12), and each grit outlet (12) provides grit for in each case one drive wheel (2) or for assisting the two travelling directions of a drive wheel, **characterized**
- **in that** two grit accelerators (14) are connected downstream of the distributor element (8), which two grit accelerators (14) are integrated into the second grit lines (10), in order to optimize the grit flow,
- every second grit line (10) comprising in each case one grit accelerator (14).

2. Gritting apparatus according to Claim 1, **characterized in that**, via the two grit outlets (12), the at least two second grit lines (10) apply grit to a rail body in front of and behind a wheel (2).

3. Gritting apparatus according to either of Claims 1 and 2, **characterized in that** the at least two second grit lines (10) conduct a grit via two grit outlets (12) to two different wheels (2).

4. Gritting apparatus according to one of Claims 1 to 3, **characterized in that** the distributor element (8) is a 3D-printed part, a cast part, a component consisting of connected pipes, or a drilled distributor block.

5. Gritting apparatus according to one of Claims 1 to 4, **characterized in that** each grit accelerator (14) is connected to a propellant line (20) and can be operated via a propellant.

6. Gritting apparatus according to Claim 5, **characterized in that** the propellant feed (20) of the gritting accelerator (14) can be regulated.

7. Gritting apparatus according to Claim 5 or 6, **characterized in that** a quantity feed of the grit onto the rail body can be regulated via the regulation of the propellant.

8. Rail vehicle (24) with at least one gritting apparatus (1) according to one of the preceding claims.

## Revendications

1. Dispositif d'épandage (1) destiné à un véhicule ferroviaire (24), permettant de fournir un produit à épandre dans un interstice entre roue et rail, présentant un récipient de produit à épandre (4), une première conduite de produit à épandre (6), un élément répartiteur (8), au moins deux secondes conduites de produit à épandre (10) et deux sorties de produit à épandre (12),
- dans lequel le récipient de produit à épandre (4) est agencé dans la région des roues motrices (2) du véhicule ferroviaire,
- dans lequel le récipient de produit à épandre (4) est relié à un orifice de l'élément répartiteur (8) par l'intermédiaire de la première conduite de produit à épandre (6),
- dans lequel l'élément répartiteur (8) est réalisé sous la forme d'un répartiteur en Y (8),
- dans lequel la première conduite de produit à épandre (6) est couplée à l'élément répartiteur (8) de telle manière que la première conduite de produit à épandre (6) est divisée en deux secondes conduites de produit à épandre (10) différentes grâce à l'élément répartiteur (8),
- dans lequel chacune des secondes conduites de produit à épandre (10) débouche respectivement dans une sortie de produit à épandre (12) de sorte que du produit à épandre est transporté du récipient de produit à épandre (4) vers les sorties de produit à épandre (12) et chaque sortie de produit à épandre (12) fournit du produit à épandre pour respectivement une roue motrice (2) ou afin d'assister un appui dans les deux directions de déplacement d'une roue motrice, **caractérisé en ce que**
- deux accélérateurs de produit à épandre (14) intégrés dans les secondes conduites de produit à épandre (10) afin d'optimiser le flux de produit à épandre sont placés après l'élément répartiteur (8),
- dans lequel chaque seconde conduite de produit à épandre (10) présente respectivement un accélérateur de produit à épandre (14).

2. Dispositif d'épandage selon la revendication 1, **caractérisé en ce que** les au moins deux secondes conduites de produit à épandre (10) appliquent du produit à épandre sur un corps de rail devant et derrière une roue (2) par l'intermédiaire des deux sorties de produit à épandre (12).

3. Dispositif d'épandage selon l'une quelconque des revendications 1 à 2, **caractérisé en ce que** les au moins deux secondes conduites de produit à épandre (10) conduisent un produit à épandre vers deux roues (2) différentes par l'intermédiaire de deux sorties de produit à épandre (12).

4. Dispositif d'épandage selon l'une quelconque des revendications 1 à 3, **caractérisé en ce que** l'élément répartiteur (8) est une pièce d'impression 3D, une pièce moulée, une pièce constituée de tubes reliés ou un bloc répartiteur percé.

5. Dispositif d'épandage selon l'une quelconque des revendications 1 à 4, **caractérisé en ce que** chaque accélérateur de produit à épandre (14) est relié à une conduite d'alimentation en agent propulseur (20) et peut être actionné par l'intermédiaire d'un agent propulseur.

6. Dispositif d'épandage selon la revendication 5, **caractérisé en ce que** l'alimentation en agent propulseur (20) de l'accélérateur de produit d'épandage (14) peut être régulée.

7. Dispositif d'épandage selon la revendication 5 ou 6, **caractérisé en ce qu'**une alimentation quantitative du produit d'épandage sur le corps de rail peut être régulée par l'intermédiaire de la régulation de l'agent propulseur.

8. Véhicule ferroviaire (24) comprenant au moins un dispositif d'épandage (1) selon l'une quelconque des revendications précédentes.
